# EUROPÄISCHE PATENTSCHRIFT

(11) **EP 0 046 942 B1**
(45) Veröffentlichungstag und Bekanntmachung des Hinweises auf die Patenterteilung: **27.06.1984**
(21) Anmeldenummer: 81106507.7
(22) Anmeldetag: 21.08.1981
(51) Int. Cl.: E04D 13/16

(54) **Dämmung geneigter Dächer**
Insulation of inclined roofs
Isolation de toitures inclinées

(30) Priorität: 03.09.1980 DE 3033089
(43) Veröffentlichungstag der Anmeldung: 10.03.1982
(73) Patentinhaber: Correcta GmbH, D-34526 Bad Wildungen (DE)
(72) Erfinder: Diehl, Hermann, D-6800 Mannheim 31 (DE)
(74) Vertreter: Müller, Heinz-Gerd (DE)

## Beschreibung

Die Erfindung betrifft die Dämmung geneigter Dächer gegen Schall und Wärme, bestehend aus Dachträgern, Dämmschichten mit eingelagerter Sperrschicht, Dachhautauflager und Dachhaut. Aus wirtschaftlichen Gründen werden immer mehr Leichtkonstruktionen verwendet, die meistens wegen der hohen Umweltbelastungen und der Energieknappheit isoliert werden müssen. Das gilt besonders für Steildächer, wenn der Bodenraum zum Aufenthalt für Menschen bestimmt ist.

Bekannt sind sogenannte Rollbahnen, die aus einer sich zwischen den Sparren erstreckenden Aluminiumfolie bestehen, welche wiederum außerhalb des Befestigungsbereiches mit einer Auflage aus Mineralwolle versehen ist.

Diese Rollbahnen haben den Nachteil, daß die an sich gute Wärmedämmung zwischen den Sparren meistens für den Sparrenbereich nicht mehr gilt. Darüber hinaus wird der Schall kaum zurückgehalten, wodurch die darunterliegenden Räume an Wohnwert verlieren.

Weiter ist eine Sandwichplatte vorwiegend für einen Bodeneinbau bekannt, bei der eine reflektierende Folie, zum Beispiel aus aluminiumbedampften Polyethylen- bzw. Aluminiumfolie, zwischen zwei Dämmplatten angeordnet ist.

Als Vorteil wird die Reflektierung von Wärme bzw. Kälte angegeben. Es ist offensichtlich, daß die beschriebene reflektierende Folie keinen Wasserdampf durchläßt. Wurde eine solche Sandwichplatte in einem Steildach eingebaut, so wären Wasserschäden an der Konstruktion sowie eine dadurch bedingte Herabsetzung der Wärmedämmwirkung sicherlich nicht ganz zu vermeiden.

Der Erfindung liegt die Aufgabe zugrunde eine Dämmung zu finden, welches den Luftschall ausreichend dämmt und gleichzeitig die volle Nutzung der Dämmeigenschaften der Stoffe bei allen einer auffallenden Witterungsbedingungen beibehält.

Die Aufgabe wird erfindungsgemäß dadurch gelöst, daß die zwischen zwei Dämmschichten angeordnete Sperrschicht eine Wasserdampf-Diffusionswiderstandszahl < 1000 besitzt und daß - in Richtung des Temperatur- bzw. Feuchtigkeitsgefälles von innen nach außen gesehen - die äußere Dämmschicht dicker ist.

Für den Fachmann ist es überraschend, daß mit dem Einbau eines derartigen Elementes mit innenliegender Sperre der Schall um nahezu 10 dB verringert werden kann, ohne das die Wärmedämmung darunter leidet.

Eine schädliche Kondensation bei den in unserem Klima bei Wohnhäusern anfallenden Temperatur- bzw. Feuchtigkeitsgefällen tritt nicht auf, wenn die Dicke der äußeren Schicht entsprechend größer ist. Dagegen wird der Wasserdampf durch den geringen Diffusionswiderstand kaum daran gehindet, durch das Dämmelement zu wandern, so daß auch keine Durchfeuchtung der Dämmstoffe eintritt.

In einer besonderen Ausführungsform ist bei einer Innentemperatur von 20° C bzw. 50% relative Luftfeuchtigkeit sowie einer Außentemperatur von -100e bzw. 80% relative Luftfeuchtigkeit und einer inneren Dämmschicht aus Mineralfaser bis zu einer maximalen Dicke von 15 cm, die äußere Dämmschicht aus Mineralfaser mindestens 1 cm stärker.

Die Anordnung einer Sperrschicht, zum Beispiel aus blockiertem Polyisocyanat-Folie, zwischen zwei Lagen aus Mineralfaser hat den Vorteil, daß das Dämmelement trotz Einlage von Kunststoff eine hohe Schutzfunktion auch gegen Feuer besitzt.

In einer weiteren Ausführung ist bei einer Innentemperatur von 20De bzw. 50% relative Luftfeuchtigkeit sowie einer Außentemperatur von -10'C bzw. 80% relative Luftfeuchtigkeit und einer inneren Dämmschicht aus Polyurethanschaum mit Diffusionswiderstandszahl g = 80 bis zu einer maximalen Dicke von 15 cm, die äußere Dämmschicht aus Polyurethan mindestens 6 cm dick ist.

Bei Einsatz von Polyurethan, das auch offenporig sein kann, tritt unter obigen Bedingungen keine Feuchtigkeit aus, so daß die geringe Wärmeleitfähigkeit des Polyurethans voll genutzt werden kann.

Selbstverständlich können alle bekannten Dämmstoffe, u. a. Polystyrol, Glasfaser, Steinwolle etc., eingesetzt werden, wobei die Verklebung der Schichten eines Dämmelementes untereinander schon in der Fabrik erfolgen kann.

Hierdurch wird die Montage wesentlich vereinfacht.

Ein Ausführungsbeispiel ist in der Zeichnung dargestellt und wird im folgenden näher beschrieben. Es zeigt

Fig. 1 Schnitt durch Dämmelement.

In Fig. 1 ist auf einer unteren Dämmschicht eine Sperrschicht 2 aus Polyisocyanat angeordnet, die wiederum von einer etwas dickeren oberen Dämmschicht 3 abgedeckt ist.

## Patentansprüche

1. Dämmung geneigter Dächer gegen Schall und Wärme, bestehend aus Dachträgern, Dämmschichten (1, 3) mit eingelagerter Sperrschicht (2), Dachauflage und Dachhaut, dadurch gekennzeichnet, daß die zwischen zwei Dämmschichten (1, 3) angeordnete Sperrschicht (2) eine Wasserdampf-Diffusionswiderstandszahl < 1000 besitzt und daß - in Richtung des Temperatur- bzw. Feuchtigkeitsgefälles von innen nach außen gesehen - die äußere Dämmschicht (3) dicker ist.

2. Dämmung nach Anspruch 1, dadurch gekennzeichnet, daß bei einer Innentemperatur von 20"C bzw. 50% relativer Luftfeuchtigkeit sowie einer Außentemperatur von -10°C bzw. 80% relativer Luftfeuchtigkeit und einer inneren Dämmschicht (1) aus Mineralfaser bis zu einer maximalen Dicke von 15 cm, die äußere Dämmschicht (3) aus Mineralfaser mindestens 1 cm stärker ist.

3. Dämmung nach Anspruch 1, dadurch gekennzeichnet, daß bei einer Innentemperatur von 20° C bzw. 50% relativer Luftfeuchtigkeit sowie einer Außentemperatur von -10°C bzw. 80% relativer Luftfeuchtigkeit und einer inneren Dämmschicht (1) aus Polyurethanschaum mit Diffusionswiderstandszahl µ= 80 bis zu einer maximalen Dicke von 15 cm, die äußere Dämmschicht (3) aus Polyurethan mindestens 6 cm dick ist.

## Claims

1. Insulation of pitched roofs against sound and heat, consisting of roof girders, insulating layers (1, 3) with an incorporated impermeable layer (2), a roof support and a roof skin, characterized in that the impermeable layer (2) arranged between two insulating layers (1, 3) has a water vapour diffusion resistance index of < 1,000 and in that - in the direction of the temperature and/or humidity gradient as viewed from the inside to the outside - the outer insulating layer (3) is thicker.

2. Insulation according to claim 1, characterized in that in the case of an interior temperature of 20°C or 50% relative atmospheric humidity and an external temperature of -10°C or 80% relative atmospheric humidity and an inner insulating layer (1) or mineral fibre of up to a maximum thickness of 15 cm the outer insulating layer (3) of mineral fibre is at least 1 cm thicker.

3. Insulation according to claim 1, characterized in that in the case of an interior temperature of 20° C or 50% relative atmospheric humidity and an external temperature of -10°C or 80% relative atmospheric humidity and an inner insulating layer (1) of polyurethane foam having a diffusion resistance index µ = 80 and a maximum thickness of up to 15 cm the outer insulating layer (3) of polyurethane is at least 6 cm thick.

## Revendications

1. Isolation de toits inclinés contre le bruit et la chaleur, cette isolation étant constituée de poutres de toitures, de couches d'isolation (1, 3) dans lesquelles est incorporée une couche d'arrêt (2), d'un support de toiture et d'une couverture de toiture, caractérisée en ce que la couche d'arrêt (2) disposée entre deux couches d'isolation (1, 3) a un indice de résistance à la diffusion de la vapeur d'eau inférieur à 1000 tandis que, vu dans le sens de la chute de température ou d'humidité de l'intérieur vers l'extérieur, la couche d'isolation extérieure (3) est plus épaisse.

2. Isolation suivant la revendication 1, caractérisée en ce que, à une température intérieure de 20° C ou à une teneur en humidité atmosphérique relative de 50%, ainsi qu'à une température extérieure de -10°C ou à une teneur en humidité atmosphérique relative de 80% ët avec une couche d'isolation intérieure (1) constituée de fibres minérales en une épaisseur maximale allant jusqu'à 15 cm, la couche d'isolation extérieure (3) constituée de fibres minérales a une épaisseur plus forte d'au moins 1 cm.

3, Isolation suivant la revendication 1, caractérisée en ce que, à une température intérieure de 20°C ou à une teneur en humidité atmosphérique relative de 50%, ainsi qu'à une température extérieure de -10°C ou à une teneur en humidité atmosphérique relative de 80% et avec une couche d'isolation intérieure (1) constituée de mousse de polyuréthane ayant un indice de résistance à ia diffusion µ = 80 en une épaisseur maximale de 15 cm, la couche d'isolation extérieure (3) constituée de polyuréthane a une épaisseur d'au moins 6 cm.
